# EUROPÄISCHE PATENTSCHRIFT

(11) **EP 0 878 576 B1**
(45) Veröffentlichungstag und Bekanntmachung des Hinweises auf die Patenterteilung: **02.07.2003**
(21) Anmeldenummer: 98107108.7
(22) Anmeldetag: 18.04.1998
(51) Int. Cl.: D06F 37/42

(54) **Türverriegelungsvorrichtung für elektrische Geräte**
Door latch device for electric apparatuses
Dispositif de verrouillage de porte pour appareils électriques

(30) Priorität: 30.04.1997 DE 19718219; 08.04.1998 DE 19815591
(43) Veröffentlichungstag der Anmeldung: 18.11.1998
(73) Patentinhaber: Ellenberger & Poensgen GmbH, D-90518 Altdorf (DE)
(72) Erfinder: Onderka, Oswald, 90518 Altdorf (DE); Hengelein, Günter, 90518 Altdorf (DE); Harrer, Hubert, 91161 Hilpoltstein (DE)
(74) Vertreter: Tergau & Pohl Patentanwälte

(56) Entgegenhaltungen:
- EP-A- 0 347 592
- EP-A- 0 481 503
- DE-A- 3 426 738

## Beschreibung

Die Erfindung betrifft eine Türverriegelungsvorrichtung für elektrische Geräte, insbesondere Haushaltsgeräte, gemäß dem Oberbegriff des Anspruchs 1. Eine derartige Türverriegelungsvorrichtung ist bekannt aus der
**EP-A-0 347 592,**
welche ebenfalls auf eine Erfindung aus dem Hause der hiesigen Anmelderin zurückgeht. Bei dieser vorbekannten Verriegelungsvorrichtung ist am elektrischen Gerät ein Schloß und an der Gerätetür ein Verriegelungszapfen vorgesehen. Der Verriegelungszapfen ist bei diesem bekannten Gerät ein an einem Drehgelenk schwenkbar gelagerter Hebel. Dieser Hebel trägt an seiner dem Drehgelenk abgewandten Ende ein Hakenteil. Mit dem Hakenteil durchgreift der Hebel einen im Schloß längsverschieblich angeordneten Verriegelungsschieber in einer Eingriffsöffnung. Die die Stirnseite des Hebels bildende Rückseite des Hakenteils ist hierbei als Führungsschräge ausgestaltet, um beim Einführen des Hebels in das Schloß den Verriegelungsschieber in seine Schließstellung zu verfahren. Zum Halten des Hebels mit dem Haktenteil in der Schließstellung ist der Hebel federbeaufschlagt. Das Hakenteil beaufschlagt den Verriegelungsschieber bei verschlossener Tür mit der Federkraft und hintergreift ein entsprechend ausgebildetes Hintergreifteil am Schloß.

Nachteilig hierbei ist, daß die ordnungsgemäß verriegelte Gerätetür bei defektem Federmechanismus bzw. von innen nur mit einem sehr hohen Kraftaufwand geöffnet werden kann, weil der hebelartige Verriegelungszapfen mit dem Hakenteil hierfür zerstört werden muß. Dies ist insbesondere nachteilig bei Geräten mit großem Aufnahmevolumen, beispielsweise bei Waschmaschinen mit großen Trommeln. Es ist nämlich nicht auszuschließen, daß ein spielendes Kind in eine derartig große Trommel hineinkrabbelt und die Gerätetür anschließend verschlossen wird. Das in der Maschine befindliche Kind kann die Gerätetür dann in der Regel nicht mehr öffnen, weil es nicht über ausreichende Kräfte verfügt, um den das Hakenteil tragenden Verriegelungszapfen zu zerstören.

Ein weiteres Problem besteht bei elektrischen Geräten mit umlaufenden Teilen, beispielsweise bei Waschmaschinen, Wäschetrocknern oder Wäscheschleudern mit einer rotierenden Trommel, daß die Gerätetür während des Betriebs und auch nach dem Abschalten des Geräts fest verschlossen sein muß bis zum Stillstand der umlaufenden Teile. Bereits aus dem in der EP-A-0 347 592 angegebenen Stand der Technik ist es bekannt, im Schloß den vorerwähnten, längsverschieblichen Verriegelungschieber vorzusehen. Dieser Verriegelungsschieber ist zwischen einer Öffnungs- und einer Schließposition hin und her verschiebbar. Ferner sind dort Maßnahmen angegeben, den Verriegelungsschieber in seiner Schließposition bis zum Stillstand der umlaufenden Teile zu sichern. Allerdings besteht bei den bekannten Verriegelungsvorrichtungen das Problem, daß der Verriegelungsschieber bei geöffneter Gerätetür von außen leicht mit Haushaltswerkzeugen aus seiner Öffnungsposition in seine Schließpostion verfahren werden kann, ohne daß die Gerätetür wirklich verschlossen ist. Es besteht also eine unerwünschte Manipulationsmöglichkeit am Verriegelungsschieber. Im Zusammenhang mit dieser unerwünschten Manipulationsmöglichkeit besteht insbesondere das Risiko, daß nach dem Manipulieren des Verriegelungsschiebers in seine Schließposition die umlaufenden Teile der Maschine bei geöffneter Gerätetür in Bewegung gesetzt werden können. Laufen diese umlaufenden Teile dann mit hoher Drehzahl bei geöffneter Gerätetür, geht von ihnen ein erhebliches Verletzungsrisiko aus. Es besteht beispielsweise das Risiko, daß in ein umlaufendes Teil hingehaltene Gliedmaßen erfaßt und regelrecht vom Körper abgerissen werden.

Ausgehend von diesen geschilderten Problemen liegt der Erfindung die Aufgabe zugrunde, eine Türverriegelungsvorrichtung sicherheitstechnisch zu verbessern. Diese Aufgabe lösen die Gegenstände der Ansprüche 1 und 18 jeweils in erfinderischer Weise.

Die erfindungsmäßige Türverriegelungsvorrichtung weist einen zwischen seiner Öffnungs- und seiner Schließposition hin- und herzubewegenden, im Schloß längsverschieblich gelagerten Verriegelungsschieber auf. Dieser Verriegelungsschieber ist in seiner Schließposition mittels einer Blockiereinrichtung - wie sie beispielsweise aus der EP-A-0 347 592 bekannt ist - arretierbar. Erst nach Aktivierung dieser Blockiereinrichtung kann das elektrische Gerät überhaupt anlaufen. Die Erfindung beruht auf der Grundüberlegung, diese Blockiereinrichtung als eigentliche Verschlußvorrichtung für den Gerätebetrieb zu nutzen. Der in das Schloß bei der erfindungsmäßigen Türverriegelungsvorrichtung bei verschlossener Gerätetür einfallende Verriegelungszapfen dient deshalb in erste Linie als mechanische Vorverriegelung für die Gerätetür. Die Erfindung macht sich deshalb die Erkenntnis zunutze, daß die aktivierte Blockiereinrichtung den Verriegelungsschieber so sicher und zuverlässig in seiner Schließposition festlegt, daß eine weitere Sicherung der Gerätetür überhaupt nicht mehr nötig ist.

Die aus dem Stand der Technik bekannte mechanische Verrastung der Gerätetür mittels eines Hakens ist bei der erfindungsmäßigen Türverriegelungsvorrichtung substituiert durch ein zwischen Verriegelungsschieber und Verriegelungszapfen permanent wirksames Getriebe. Dieses Getriebe ist so ausgelegt, daß der Zapfen stets so zwangsgeführt ist, daß bei deaktivierter Blockiereinrichtung und gleichzeitig in das Schloß eingeführtem Zapfen jede Gerätetürbewegung zugleich eine Verschiebebewegung des Verriegelungsschiebers bewirkt. In diesem Zusammenhang ist es völlig gleichgültig, ob die Gerätetür mittels einer außen angebrachten Handhabe ordnungsgemäß bewegt wird oder ob die Gerätetür beispielsweise vom Geräteinnenraum her aufgestoßen wird. Auch beim Aufstoßen ist durch die Getriebeverbindung zwischen Verriegelungszapfen und Verriegelungsschieber stets gewährleistet, daß der Verriegelungsschieber bei deaktivierter Blockiereinrichtung in seine Öffnungsposition verfährt. Auf diese Weise ist wiederum sichergestellt, daß beispielsweise ein Kind, welches sich in einer Waschtrommel versehentlich eingeschlossen hat, sich stets selbst ohne Hilfe von außen aus dem Gerät wieder befreien kann.

Zugleich bewirkt die Getriebeverbindung zwischen Verriegelungsschieber und Verriegelungszapfen jedoch eine zuverlässige Überführung des Verriegelungsschiebers aus seiner Öffnungsposition in seine Schließposition, so daß der Verriegelungsschieber stets zuverlässig seine Sollposition zur Aktivierung der Blokkiereinrichtung erreicht. Außerdem bewirkt das Getriebe eine zuverlässige mechanische Verriegelung der Tür bei vollständig in das Schloß eingefallenem Zapfen.

Die auf den Anspruch 1 rückbezogenen Ansprüche 2 bis 11 betreffen eine erste Ausführungsform der Türverriegelungsvorrichtung mit einem zwischen Verriegelungsschieber und Verriegelungszapfen permanent wirksamen Keilschubgetriebe, während die rückbezogenen Ansprüche 12 bis 17 sich auf ein zweites Ausführungsbeispiel mit einem zwischen Verriegelungsschieber und Verriegelungszapfen wirksamen Kurvengetriebe beziehen.

Im Gegensatz zu den vorbekannten Verriegelungsvorrichtungen ist beim Gegenstand des Anspruchs 2 der üblicherweise an der Gerätetür fixierte Verriegelungszapfen über ein Keilschubgetriebe mit dem Verriegelungsschieber kinematisch gekoppelt. Keilschubgetriebe sind beispielsweise bekannt aus
**"Konstruktionselemente der Feinmechanik", 2. Aufl., S. 537, Carl Hanser**
**Verlag München Wien, 1993, ISBN 3-446-16530-4.**

Zur Realisierung des Keilschubgetriebes ist der Verriegelungszapfen als Schubkeil ausgestaltet, welcher in eine entsprechend ausgestaltete Keilführungsnut am Verriegelungsschieber eingreift. Mit Hilfe des Keilschubgetriebes ist es möglich, die in Einschubrichtung des Verriegelungszapfens verlaufende Bewegung beim Verschließen der Gerätetür in die senkrecht zur Einschubrichtung verlaufende Verschieberichtung des Verriegelungsschiebers umzuleiten. Auf diese Weise verfährt der Verriegelungsschieber aus seiner Öffnungsposition bei geöffneter Gerätetür in seine Schließposition. Der in die Schließposition verfahrene Verriegelungsschieber wird sodann in bekannter Weise (EP-A-0 347 592) mittels einer thermobimetallgesteuerten, elektrischen Blockiereinrichtung gehindert, in seine Öffnungsposition zurückzugleiten. Diese Blockiereinrichtung wird jedoch erst mit dem Einschalten des elektrischen Geräts aktiviert. Die Blockiereinrichtung dient auch dazu, den Verriegelungsschieber zeitverzögert freizugeben, um zu gewährleisten, daß umlaufende Teile vor dem Öffnen der Gerätetür wieder vollständig zum Stillstand gelangt sind.

Da die elektrische, thermobimetallgesteuerte Blockiereinrichtung jedoch erst mit dem Einschaltern des elektrischen Geräts aktiviert ist, ist es möglich, bei ausgeschaltetem Gerät die Gerätetür mit geringem Kraftaufwand von innen zu öffnen, weil das Keilschubgetriebe in beide Bewegungsrichtungen gleichermaßen wirkt. Da der Schubkeil in der Keilführungsnut zwangsgeführt ist, ist auch der Verriegelungsschieber am Verriegelungszapfen derart zwangsgeführt, daß beim Aufstoßen der Gerätetür von innen der Verriegelungszapfen den Verriegelungsschieber in seine Öffnungsposition zwangsweise zurückführt. Auf diese Weise kann ein in einen Maschineninnenraum, beispielsweise eine Waschmaschinentrommel, versehentlich gerates Kind die Gerätetür leicht von innen öffnen und sich wieder aus der Maschine befreien.

Die Ansprüche 3 bis 11 betreffen teilweise vorteilhafte und teilweise für sich erfinderische Weiterbildungen des Gegenstands des Anspruchs 2.

Die in Anspruch 3 vorgeschlagenen Maßnahmen gewährleisten, daß das Keilschubgetriebe in beide Richtungen gleichermaßen wirkt, so daß ein Öffnen und Schließen der Gerätetür von innen her ebensogut wie von außen her möglich ist. Ein in den Geräteinnenraum geratenes Kind oder Haustier kann sich deshalb leicht und ohne externe Hilfe aus der Maschine wieder befreien. Als besonders vorteilhaft werden die im Anspruch 4 angegebenen Winkelverhältnisse angesehen.

Bei der von Schubkeil und Keilführungsnut gebildeten Bahnführung sind zwei paparallele Keilflächen am Schubkeil und entsprechend zwei parallele Führungsflächen in der Keilführungsnut ausgebildet. Auf diese Weise ist eine der Keilflächen mit der zugehörigen Führungsfläche als Schubfläche beim Schließen der Gerätetür wirksam, während die abgewandte andere Keilfläche mit der zugehörigen Führungsfläche als Zugfläche beim Öffnen der Gerätetür wirksam ist. Diese im Anspruch 5 angegebenen Maßnahmen begünstigen wiederum die Möglichkeit, die Gerätetür sowohl von außen als auch von innen mit demselben Kraftaufwand öffnen zu können.

Der nach der Lehre des Anspruchs 6 vorgesehene Zentriersteg kann entweder nur auf einer Keilfläche, jedoch auch auf beiden Keilflächen ausgebildet sein. Der Zentriersteg zentriert den Schubkeil einerseits beim Einführen in die Keilführungsnut und trägt andererseits dazu bei, daß sich die Elemente des Keilschubgetriebes beim Verschließen der Gerätetür nicht gegeneinander verkanten.

Die Ansprüche 7 bis 9 betreffen eine Vorverriegelung der Gerätetür. Wie oben erwähnt, erfolgt die eigentliche Verriegelung der Gerätetür mittels der elektrischen Blockiereinrichtung des Verriegelungsschiebers in seiner Schließposition. Die Vorverriegelung soll ein ungewolltes Aufspringen der Gerätetür vor dem Einschalten des Geräts verhindern. Die Ausführungsform gemäß Anspruch 7 bewirkt zum einen ein lautes Einschnappgeräusch beim Einfallen der Rollen in die Auskehlungen in den Seitenflächen des Schubkeils. Neben diesem akustischen Signal für den Bediener, daß die Gerätetür ihre Schließstellung erreicht hat, bewirkt das Einschnappen der Rollen in die Auskehlungen ein deutliches Schnappgefühl in der Hand des Bedieners. Dem Bediener signalisiert dieser Vorverschluß das korrekte Einrasten des Verriegelungszapfens im Schloß und gleichzeitig das vollständige Verfahren des Verriegelungsschiebers in seine Schließposition.

Der in Anspruch 9 vorgeschlagene Auflaufkonus hat schließlich eine Doppelfunktion. Zum einen begünstigt er das Einführen des als Verriegelungszapfen wirksamen Schubkeils in das Schloß. Auf dem Auflaufkonus beginnen nämlich die beiden zylinderförmigen Rollen zu drehen, während der Konus die beiden die Rollen lagernden Blattfederschenkel kontinuierlich auseinanderspreizt, bevor die Rollen gewissermaßen in die Auskehlungen hineinrollen. Zum anderen muß dieselbe Kraft die zum Hineingleiten der Rollen in die Auskehlungen benötigt wurde, wiederum aufgewandt werden, damit die Rollen aus den Auskehlungen hinausrotieren. Sobald die Rollen auf den Auflaufkonus treffen, unterstützen sie vom Federdruck der Blattfederschenkel angetrieben die Öffnungsbewegung des Schubkeils und dienen somit als Zusatzantrieb für den Verriegelungsschieber aus seiner Schließposition in seine Öffnungsposition. Auf diese Weise unterstützen die Rollen zusammen mit der Blattfeder die Öffnungsbewegung der Gerätetür.

Die Ansprüche 10 und 11 betreffen schließlich einen fertigungstechnisch vorteilhaften Aufbau des Verriegelungsschiebers. Der Verriegelungsschieber weist ein prinzipiell aus der EP-A-0 347 592 vorbekannte, rechteckförmige Öffnung auf. Diese Öffnung ist nach der Erfindung als Lagerauge so ausgestaltet, daß in ihr im Montageendzustand ein Schlitten fixiert ist. In den Schlitten ist gleichzeitig die Keilführungsnut eingeformt. Fertigungstechnisch besonders vorteilhaft ist die Ausführungsform des Schlittens gemäß Anspruch 11 als kostengünstig herstellbares Kunsttoffspritzteil. Zur Endmontage des Verriegelungsschiebers muß der Schlitten einfach nur in das rechteckförmige Lagerauge eingesteckt bzw. eingeschnappt werden und ist so mit dem Verriegelungsschieber fest verbunden.

Die zweite Ausführungsform der erfindungsmäßigen Verriegelungsvorrichtung nach den Ansprüchen 12 bis 17 ist konstruktiv enger angelehnt an die aus dem Stand der Technik (EP-A-0347 592) bekannte Verriegelungsvorrichtung als das vorbeschriebene erste Ausführungsbeispiel. Ähnlich wie beim Stand der Technik ist hierbei ein als Lenker ausgebildeter Verriegelungszapfen vorgesehen. Dieser Verriegelungszapfen ist in einem Lagerblock schwenksam gelagert. Anstelle des am Freiende des Lenkers nach dem Stand der Technik ausgebildeten Hakens ist beim Verriegelungszapfen gemäß Anspruch 12 eine Kurvenscheibe vorgesehen. Diese Kurvenscheibe greift in eine Abtastöffnung am Verriegelungsschieber ein. Vorzugsweise ist diese Abtastöffnung analog dem Lagerauge im Verriegelungsschieber gemäß Anspruch 10 ausgestaltet. Während der Verriegelungsschieber auch bei dieser Ausführungsform nur eine Translationsbewegung zwischen seiner Öffnungsposition und seiner Schließposition ausführen kann, kann der Verriegelungszapfen nicht nur in das Schloß einfallen, sondern auch um einen gewissen Betrag verschwenkt werden. Diese Verschwenkbarkeit einerseits und die Geometrie der Kurvenscheibe andererseits sind so aufeinander abgestimmt, daß auch bei dieser Ausführungsform eine auf die Gerätetür ausgeübte Zug- oder Druckbewegung stets in eine Verschiebebewegung des Verriegelungsschiebers umgesetzt wird.

Besonders vorteilhaft ist die in Anspruch 13 vorgeschlagene und in den Merkmalskombinationen der Ansprüche 14 bis 17 weitergebildete V-förmige Kurvenscheibe. Hierbei ist die Stirnseite des Verriegelungszapfens ähnlich der Stirnseite eines konventionellen Hakens als Einlaufschräge ausgestaltet. Allerdings ist im Gegensatz zum Stand der Technik eine zweite Schräge vorhanden, nämlich der der Stirnseite des Verriegelungszapfens abgewandte zweite V-Schenkel der Kurvenscheibe. Während der Scheitelpunkt der V-förmigen Kurvenscheibe den Verriegelungsschieber beaufschlagt, um ihn von seiner Öffnungsposition in seine Schließposition zu verfahren, gleitet der der Stirnseite bzw. dem Freiende des Verriegelungszapfens abgewandte V-Schenkel der Kurvenscheibe mit seiner Außenfläche am Rand der Einführöffnung des Schloßgehäuses entlang. Dieser V-Schenkel bildet somit eine Gleitführungsschräge für den Verriegelungszapfen. Hierbei determiniert der Schrägungswinkel dieser Gleifführungsschräge zum Körper des Verriegelungszapfens die zum Öffnen der Gerätetür erforderliche Zugkraft.

Wiederum ist sichergestellt, daß beim Aufziehen bzw. Aufstoßen der Gerätetür bei deaktivierter Blockiereinrichtung die Gleitführungsschräge am Rand der Einführöffnung im Schloßgehäuse entlanggleitet und so den Verriegelungszapfen aus dem Schloß auswirft bei gleichzeitiger Verschiebung des Verriegelungsschiebers in seine Öffnungsposition.

Die V-förmige Ausbildung der Kurvenscheibe bewirkt wiederum beim Einführen des Verriegelungszapfens ein deutlich hörbares klackendes Geräusch, sobald der Verriegelungszapfen mittels seiner stirnseitigen Einführschräge durch die Einführöffnung des Schloßgehäuses in die Abtastöffnung im Verriegelungsschieber eingeschoben ist und zwar in dem Moment, in welchem der Scheitel der V-förmigen Kurvenscheibe den Öffnungsrand der Abtastöffnung beaufschlagt. Mit anderen Worten wirkt der Verriegelungszapfen mit seiner V-förmigen Kurvenscheibe nach Art eines Tastfingers auf den Rand der Abtastöffnung ein. Auch bei dieser Ausführungsform wirken wiederum der Verriegelungsschieber einerseits und der Verriegelungszapfen andererseits über ein permanent im Eingriff befindliches, zwangsgeführtes Getriebe zusammen.

Gegenstand des unabhängigen Anspruchs 18 ist eine unabhängig von den Ansprüchen 1 bis 17 erfinderische Türverriegelungsvorrichtung. Diese Verriegelungsvorrichtung weist eine bei geöffneter Gerätetür wirksame Schubsperre für den Verriegelungsschieber auf. Diese Schubsperre verhindert wirksam das ungewollte Verschieben des Verriegelungsschiebers aus seiner Öffnungsposition in seine Schließposition bei geöffneter Gerätetür. Der Verriegelungsschieber ist somit nicht von außen manipulierbar, wodurch sichergestellt ist, daß rotierende Teile im elektrischen Gerät nur dann in Bewegung gesetzt werden können, wenn die Gerätetür auch sicher verschlossen ist. Die Schubsperre ist nämlich nur mittels des an der Gerätetür üblicherweise angebrachten Verriegelungszapfens lösbar. Durch die übliche Anbringung des Verriegelungszapfens an der Gerätetür und des Schlosses am Gerät ist der im Schloß fixierte Verriegelungsschieber von außen noch schwerer zugänglich und damit auch schwerer manipulierbar. Der Verriegelungszapfen hat bei dieser Erfindung folglich die Doppelfunktion eines Verriegelungsteils für die Gerätetür einerseits und zugleich eines Entriegelungsteils für die Schubsperre andererseits. Der Gegenstand des Anspruchs 18 ist zwar unabhängig von den Erfindungsgegenständen der Ansprüche 1 bis 17 erfinderisch, aber mit sämtlichen Erfindungsgegenständen nach den Ansprüchen 1 bis 17 kombinierbar.

Die Ansprüche 19 und 20 betreffen vorteilhafte Ausführungen des Sperrbolzens der Schubsperre. Hierbei wird bzw. werden die Stirnseiten von Spreizfederschenkeln als Sperrbolzen verwendet. Die Verwendung von Spreizfederschenkeln hat den Vorteil, daß sie unter hoher Vorspannung am Sperranschlag anliegen und zugleich leicht durch einen entsprechend ausgestalteten Verriegelungszapfen in ihre Entriegelungsposition gebracht werden können, um den Verriegelungsschieber bei geschlossener Gerätetür in seine Schließposition verfahren zu können.

Die Ansprüche 21 bis 23 betreffen eine wiederum erfinderische Synthese der Erfindungsgegenstände des Anspruchs 2 und der auf ihn zurückbezogenen Ansprüche 3 bis 11 einerseits und des Erfindungsgegenstands des Anspruchs 18 und der auf ihn zurückbezogenen Ansprüche 19 und 20 andererseits. Nach Anspruch 21 ist der Schlitten nicht nur als Nutträger für die Keilführungsnut wirksam, sondern trägt darüber hinaus den bzw. die Sperranschläge für die Schubsperre.

Anspruch 22 betrifft eine besondere Ausgestaltung und Anordnung der Spreizfeder im Bereich der Keilführungsnut, wodurch eine ungewollte Manipulation am Verriegelungsschieber bei geöffneter Gerätetür zusätzlich erschwert ist.

Anspruch 23 lehrt schließlich eine Doppelfunktion des Auflaufkonus am Schubkeil als Spreizkonus und damit als Entriegelungsteil für die Schubsperre.

Anspruch 24 betrifft die Kombination des Erfindungsgegenstands des Anspruchs 18 mit dem zweiten Ausführungsbeispiel des Getriebes in der Verriegelungsvorrichtung gemäß den Ansprüchen 12 bis 17.

Anhand der in den Zeichnungsfiguren beschriebenen Ausführungsbeispiele ist die Erfindung mit weiteren Vorteilen und Einzelheiten näher erläutert. Es zeigen:
- Fig. 1: eine Explosionsdarstellung eines ersten Ausführungsbeispiels der Erfindung,
- Fig. 2: einen Längsschnitt durch das Schloß,
- Fig. 3: einen Längsschnitt durch das Schloß mit eingerastetem Verriegelungszapfen,
- Fig. 4: einen Querschnitt durch das Schloß mit eingerastetem Verriegelungszapfen,
- Fig. 5: eine perspektivische Darstellung des Verriegelungszapfens und des Schlittens,
- Fig. 6a: eine geschnittene Unteransicht auf die Einführungsöffnung im Schloß für den Verriegelungszapfen bei aktivierter Schubsperre,
- Fig. 6b: eine geschnittene Unteransicht auf die Einführungsöffnung im Schloß für den Verriegelungszapfen bei deaktivierter Schubsperre,
- Fig. 7: eine Prinzipdarstellung der Wirkungsweise des Keilschubgetriebes beim Verschließen der Gerätetür,
- Fig. 8: den Kräfteverlauf an der von den Rollen und den Auskehlungen gebildeten Vorverriegelung beim Schließen und Öffnen der Gerätetür,
- Fig. 9: eine Explosionsdarstellung eines zweiten Ausführungsbeispiels der Erfindung,
- Fig. 10: eine geschnittene Seitenansicht der Vorrichtung vor dem Einführen des Verriegelungszapfens,
- Fig. 11: eine Seitenansicht des teilweise in ein geschnitten dargestelltes Schloß eingeführten Verriegelungszapfens,
- Fig. 12: eine Vorderansicht gemäß Richtungspfeil XII in Fig. 11,
- Fig. 13: eine Unteransicht auf die Einführöffnung des Geräteschlosses bei geöffnetem Verriegelungsschieber,
- Fig. 14: eine Seitenansicht des vollständig in ein geschnitten dargestelltes Schloß eingeführten Verriegelungszapfens,
- Fig. 15: eine Vorderansicht gemäß Richtungspfeil XV in Fig. 14,
- Fig. 16: eine Unteransicht auf die Einführöffnung des Geräteschlosses bei in seine Schließposition verfahrenem Verriegelungsschieber,
- Fig. 17: eine geschnittene Seitenansicht der Vorrichtung mit eingeführtem Verriegelungszapfen in Schließstellung,
- Fig. 18: eine geschnittene Seitenansicht der Vorrichtung mit eingeführtem Verriegelungszapfen in teilweise geöffneter Stellung,
- Fig. 19: eine geschnittene Seitenansicht der Vorrichtung mit eingeführtem Verriegelungszapfen und mit in seine Öffnungsposition zurückverfahrenem Verriegelungsschieber.

Beim ersten Ausführungsbeispiel der Erfindung trägt der Verriegelungszapfen 1 an seinem der in den Zeichnungen nicht dargestellten Gerätetür zugewandten Ende einen Montageflansch 2. Am Verriegelungszapfen 1 sind weiterhin ausgebildet eine obere Keilfläche 3 und eine untere Keilfläche 4. Sowohl die obere Keilfläche 3 als auch die untere Keilfläche 4 ist jeweils zweigeteilt von einem in jeweils ihrer Mitte verlaufenden Zentriersteg 5. In die zu den Keilflächen 3,4 senkrecht verlaufenden Seitenflächen 6 des Verriegelungszapfens 1 sind weiterhin eingeformt Auskehlungen 7. Im Bereich des dem Montageflansch 2 abgewandten Freiendes des Verriegelungszapfens 1 sind die Seitenflächen 6 schließlich abgeschrägt zur Bildung eines Auflaufkonus 8.

Der Verriegelungsschieber 9 ist an seinem einen Ende von einem rechteckförmigen Lagerauge 10 durchbrochen. In das Lagerauge 10 einsetzbar ist ein Schlitten 11. In den Schlitten 11 eingeformt ist eine Keilführungsnut 12. Die Keilführungsnut 12 wiederum weist auf eine untere Führungsfläche 13 und eine obere Führungsfläche 14. Die untere Führungsfläche 13 ist seitlich flankiert von den Sperranschlägen 15. Analog zu den Keilflächen 3,4 sind die Führungsflächen 13,14 jeweils von einem mittig verlaufenden Zentrierschlitz 16 zweigeteilt.

Im Montageendzustand wirken zusammen zwei auf dem Schlitten 11 neben der Keilführungsnut 12 angeordnete Sperranschläge 15 mit Spreizfederschenkeln 17 einer Spreizfeder 18. Die Spreizfederschenkel 17 sind hierbei mit Abkröpfungen 19 versehen. Die abgekröpften Bereiche der Spreizfederschenkel 17 enden schließlich mit den Spreizfederstirnseiten 20.

Eine Blattfeder 21 ist derart U-förmig, daß ihre Blattfederschenkel 22 rechtwinklig vom Blattfederkörper 23 abgebogen sind. An den Stirnenden 24 der beiden Blattfederschenkel 22 ist jeweils eine zylinderförmige Rolle 25 drehbar gelagert.

Schließlich ist das Schloßgehäuse vom Gehäuseboden 26 und dem auf den Gehäuseboden 26 mittels der Rasthaken 27 aufgerasteten Gehäusedeckel 28 gebildet. Zur Fixierung des Gehäusedeckels 28 auf dem Gehäuseboden 26 greifen am Gehäusedeckel 28 angespritzte Rasthaken 27 in entsprechende Rastausnehmungen 29 am Gehäuseboden 26.

Bei verschlossenem Gehäuse (Fig. 2) ist der Schlitten 11 im Lagerauge 10 des Verriegelungsschiebers 9 fixiert. Der Verriegelungsschieber 9 ist in Verschieberichtung 31 längsverschieblich in dem aus dem Gehäuseboden 26 und dem Gehäuseboden 28 gebildeten Gehäuse gelagert. In der in Fig. 2 dargestellten Öffnungsposition des Verriegelungsschiebers 9 für den Verriegelungszapfen 1, der in der Darstellung der Fig. 2 deshalb fehlt, weil er in das Schloß nicht eingerastet ist, liegen die Spreizfederstirnseiten 20 als Sperrbolzen am Sperranschlag 15 an. Wegen dieser Anlage der Spreizfederstirnseiten 20 an den beiden vom Schlitten 11 getragenen Sperranschlägen 15 ist die Längsverschieblichkeit des Verriegelungsschiebers 9 in Verschieberichtung 31 aufgehoben. Der Verriegelungsschieber 9 ist also in seiner Öffnungsposition gesperrt.

In Fig. 2 schließlich erkennbar sind die beiden die Keilführungsnut 12 bildenden Führungsflächen 13,14. Die untere Führungsfläche 13 und die obere Führungsfläche 14 der Keilführungsnut 12 verlaufen parallel zueinander. Gegenüber der Verschieberichtung 31 des Verriegelungsschiebers 9 sind sie um einen Winkel von 30° schräggestellt. Die von den Führungsflächen 13,14 zusammen mit den Keilflächen 3,4 gebildete Bahnführung weist folglich eine zur Verschieberichtung 31 in einem Winkel von 30° verlaufende Bahnführungsrichtung 32 auf.

Die Funktionsweise der Verriegelungsvorrichtung ist folgende:
Der Verriegelungszapfen 1 wird in die im Gehäuseboden 26 freigelassene Einführöffnung 33 in der zur Verschieberichtung 31 senkrecht verlaufenden Einschubrichtung 34 eingeschoben. Der Verriegelungszapfen 1 gleitet hierbei mit den Oberflächen seiner Zentrierstege 5 an den Öffnungsrändern 35 der Einführöffnung 33. Der Verriegelungszapfen 1 ist folglich in der Einführöffnung 33 derart zwangsgeführt, daß er in der zur Einschubrichtung 34 senkrecht verlaufenden Verschieberichtung 31 nicht verschoben werden kann.

Die den Schubkeil des Keilschubgetriebes bildenden Keilflächen 3,4 greifen sodann in die Keilführungsnut 12 ein derart, daß die obere Keilfläche 3 auf der oberen Führungsfläche 14 und entsprechend die untere Keilfläche 4 auf der unteren Keilfläche 13 aufliegt.

Beim Einschieben des Verriegelungszapfens 1 in Einschubrichtung 34 wirkt der Einschubkraftvektor 36 (Fig. 7) auf den Verriegelungszapfen 1. Dies hat zur Folge, daß die Einschubkraft über die obere Keilfläche 3 auf die obere Führungsfläche 14 der Keilführungsnut 12 übertragen wird. Da sowohl der Verriegelungszapfen 1 in Einschubrichtung 34 an den Öffnungsrändern 35 zwangsgeführt ist als auch der Verriegelungsschieber 9 am Gehäusedeckel 28 bzw. Gehäuseboden 26 in Verschieberichtung 31 zwangsgeführt ist, wird - wie in Fig. 7 schematisch angedeutet - der Schlitten 11 in Verschieberichtung 31 in der Darstellung der Fig. 7 nach rechts verfahren. Mit dem Schlitten 11 wird der Verriegelungsschieber 9 von seiner Öffnungsposition in den Figurenzeichnungen nach rechts in seine Schließposition verfahren. In Fig. 7 sind einmal der Verriegelungszapfen 1 und der Schlitten 11 mit durchgehenden Linien dargestellt zur Andeutung der Öffnungsposition des Verriegelungsschiebers 9. Des Weiteren sind Verriegelungszapfen 1 und Schlitten 11 strichpunktiert dargestellt. In dieser Stellung ist der Verriegelungszapfen 1 vollständig in die Vorrichtung eingeführt und der Verriegelungsschieber 9 von der oberen Keilfläche 3 des am Verriegelungszapfen 1 ausgebildeten Schubkeils vollständig nach rechts in seine Schließposition verschoben.

Mit anderen Worten dient das von den Keilflächen 3,4 und den Führungsflächen 13,14 gebildete Keilschubgetriebe zur Schubumkehr der in Einschubrichtung 34 translatorisch verlaufenden Einschubbewegung des Verriegelungszapfens 1 in eine ebenfalls translatorisch verlaufende Bewegung des Verriegelungsschiebers 9 in der zur Einschubrichtung 34 rechtwinklig verlaufenden Verschieberichtung 31.

Analog dazu greift beim Aufziehen der Gerätetür von außen bzw. beim Aufstoßen der Gerätetür vom Maschineninnenraum her eine dem Einschubkraftvektor 36 exakt entgegengesetzte ebenfalls in Einschubrichtung 34 verlaufende Öffnungskraft an. Beim Kraftangriff der Öffnungskraft greift entsprechend die untere Keilfläche 4 des am Verriegelungszapfen 1 ausgebildeten Schubkeils an der entsprechenden unteren Führungsfläche 13 der Keilführungsnut 12 an und zieht gewissermaßen den Schlitten 11 und damit auch den Verriegelungsschieber 9 aus seiner Schließposition - in den Figurenzeichnungen nach links - in seine Öffnungsposition für die Gerätetür zurück.

Beim Einführen des Verriegelungszapfens 1 in die Einführöffnung 33 trifft der Auflaufkonus 8 alsbald auf die zylindrischen, an den Stirnenden 24 der Blattfederschenkel 22 drehbar gelagerten Rollen 25. Infolge seiner konischen Form spreizt der Auflaufkonus 38 die Blattfederschenkel 22 kontinuierlich auseinander, so daß er in Einschubrichtung 34 weiter zwischen die Rollen 25 bzw. die Blattfederschenkel 22 eingreifen kann. In seiner in Fig. 3 dargestellten vollständigen Schließstellung sind die Rollen 25 vollständig über den Auflaufkonus 8 übergelaufen und sind in den Auskehlungen 7 in den Seitenflächen 6 des Verriegelungszapfens 1 eingeschnappt.

Es ist evident, daß mit zunehmendem Weg in Einschubrichtung die zum Auseinanderspreizen der Blattfederschenkel 22 bzw. der Rollen 25 benötigte Kraft progressiv ansteigt. Dies ist in Fig. 8 in der durchgezeichneten Kurve I dargestellt. Insbesondere in dem Bereich, in welchem die Rollen den Auflaufkonus überschreiten, um in die Auskehlungen 7 einzuschnappen wird eine hohe Zusatzkraft benötigt. Diese Zusatzkraft ist in Fig. 8 als Δ_{F} dargestellt. Infolge dieses erforderlichen Δ_{F} wird ein deutlich hörbares Schnappgeräusch beim Einschnappen der Rollen 25 in die Auskehlungen 7 erzeugt. Außerdem erzeugt das Δ_{F} ein deutliches Schnappgefühl in der Hand des Bedieners. Die Kurve I in Fig. 8 beginnt am Punkt t₁ mit dem zum Verschieben des Verriegelungsschiebers 9 benötigten Kraftaufwand. Die Rollen 25 bilden zusammen mit den Auskehlungen 7 einen Vorverschluß für das Gerät. Endgültig wird der in seine Schließposition verfahrene Verriegelungsschieber 9 elektrisch von der Maschine her verschlossen.

Neben der Funktion als Vorverschluß haben die Rollen 25 noch eine Zweitfunktion. Sobald nämlich beim Herausziehen des Verriegelungszapfens 1 die Rollen 25 wieder auf den Auflaufkonus 8 auflaufen, tendieren die Blattfederschenkel 22 dazu, sich federelastisch aufeinanderzu zu bewegen, wodurch die Rollen 25 auf dem Auflaufkonus 8 abgerollt werden und so den Verriegelungszapfen 1 aus der Einführöffnung 33 hinausdrücken und gleichzeitig die Gerätetür aufdrücken. Dies ist durch die gestrichelt gezeichnete Kurve II in Fig. 8 dargestellt. Die mit F_{R} bezeichnete Kraft repräsentiert diejenige Kraft, die die beim Öffnen der Gerätetür als Andruckrollen wirksamen Rollen 25 auf den Auflaufkonus 8 in der dem Einschubkraftvektor 36 entgegengesetzten Richtung ausüben.

Bei Einführen des Verriegelungszapfens 1 in die Einführöffnung 33 gleiten sofort die dem Auflaufkonus 8 benachbarten Bereiche der oberen Keilfläche 3 am Verriegelungszapfen 1 und der oberen Führungsfläche 14 am Schlitten 11 aufeinander. Der Auflaufkonus 8 stößt jedoch auf die abgekröpften Bereiche der Spreizfeder 18, welche in die Keilführungsnut hineinragen. Es sind dies die Bereiche der Spreizfeder 18 zwischen den Abkröpfungen 19 und den Spreizfederstirnseiten 20 in der Darstellung der Fig. 6. Die Spreizfederstirnseiten 20 liegen hierbei - wie bereits mehrfach ausgeführt - an den Sperranschlägen 15 am Schlitten 11 an. Die Sperranschläge 15 sind in Fig. 6a und Fig. 6b der Deutlichkeit halber gestrichelt dargestellt. Wollte man den Verriegelungsschieber 9 in Verschieberichtung 31 verfahren, so ist aus Fig. 6a ersichtlich, daß die Sperranschläge 15 in Verschieberichtung 31 an die Stirnseiten 20 der Spreizfederschenkel 17 stoßen. Die Spreizfederschenkel 17 bilden mit ihren Stirnseiten 20 folglich Sperrbolzen für den Verriegelungsschieber 9.

Beim Einschieben des Verriegelungszapfens 1 in Einschubrichtung 34 trifft der Auflaufkonus 8 auf die Spreizfederschenkel 17 im Bereich der Abkröpfungen 19 auf und spreizt die Spreizfederschenkel 17 auseinander. Wie aus Fig. 6b ersichtlich geben die auseinandergespreizten Spreizfederschenkel 17 den Schlitten 11 mit seinen Sperranschlägen 15 derart frei, daß der Schlitten 11 mit den Sperranschlägen 15 durch die geöffneten Spreizfederschenkel 17 in Verschieberichtung 31 hindurchgleiten kann. In aufgespreizter Stellung der Spreizfeder 18 können nämlich die Stirnseiten 20 der Spreizfederschenkel 17 nicht mehr in Eingriff gebracht werden mit den Sperranschlägen 15. Vorteilhaft an dieser Schubsperre für den Verriegelungschieber 9 ist die Lage der abgekröpften Bereiche der Federschenkel 17 in der Keilführungsnut 12. Auf diese Weise kann nämlich der Verriegelungszapfen 1 mit seinem Auflaufkonus 8 optimal an den Spreizfederschenkeln 17 angreifen und diese auseinanderspreizen. Zum anderen müssen jedoch die Spreizfederschenkel 17 so weit aufgespreizt werden, daß der Schlitten 11 mit seinen Sperranschlägen 15 auch durch die abgekröpften Bereiche der Spreizfederschenkel 17, die deutlich näher beieinanderliegen als die übrigen Bereiche der Spreizfederschenkel 17, hindurchgleiten kann. Da zudem beide Spreizfederschenkel 17 mit steigender Federkraft gegeneinander verschoben werden müssen, ist eine Manipulation der Verriegelungsvorrichtung von außen nahezu unmöglich. Insbesondere sind hierfür stets mehr als ein Werkzeug erforderlich.

Mit der beschriebenen Vorrichtung ist es zudem möglich, eine Gerätetür leicht von innen und außen zu ver- und zu entriegeln, wobei die Entriegelung durch die geschilderte Doppelfunktion der Rollen 25 im Zusammenwirken mit dem Auflaufkonus 8 erleichtert ist.

Beim zweiten Ausführungsbeispiel der Erfindung gemäß Fig. 9 ist der Verriegelungszapfen 51 in einem Lagerblock 52 schwenkbar gelagert. Der Lagerblock 52 ist seinerseits an der in Fig. 9 nicht dargestellten Gerätetür befestigt. Hierfür ist der Lagerblock 52 von zwei Durchgangslöchern 53 durchsetzt. Durch die Durchgangslöcher 53 können Befestigungsschrauben hindurchgesteckt sein, welche wiederum in der zeichnerisch nicht dargestellten Gerätetür verschraubt sind. Mit seinem Lagerende 54 ist der Verriegelungszapfen 51 um die Nabe 55 schwenkbar im Lagerblock 52 gegen den Federdruck der Schenkelfeder 56 gelagert. Die Schenkelfeder 56 stützt sich hierbei mit ihrem kurzen Federschenkel 57 im Lagerende 54 des Verriegelungszapfens 51 ab. Mit ihrem langen Federschenkel 58 ist die Schenkelfeder 56 im Lagerblock 52 bzw. gegen die zeichnerisch nicht dargestellte Gerätetür widergelagert.

Dem Lagerende 54 in Einschubrichtung 34 abgewandt ist die Zapfenstirnseite 59. Aus der an die Stirnseite 59 angrenzenden Seitenfläche des Verriegelungszapfens 51 steht die im Querschnitt V-förmige Kurvenscheibe 60 in Verschieberichtung 31 ab. Der der Zapfenstirnseite 59 benachbarte Bereich der Kurvenscheibe 60, welcher die Außenseite des einen V-Schenkels bildet, ist die Einlaufschräge 61. Der Einlaufschräge 61 in Einschubrichtung 34 abgewandt ist die den zweiten V-Schenkel des V-förmigen Querschnitts der Kurvenscheibe 60 bildende Gleitführungsschräge 62. Die Einlaufschräge 61 und die Gleitführungschräge 62 münden beide in die Scheitelkante 63. Zur Einlaufschräge 61 und zur Gleitführungsschräge 62 senkrecht verlaufen die Seitenflächen 64 des Verriegelungszapfens 51. In die Seitenflächen 64 wiederum eingeformt sind die Auskehlungen 65. Die Seitenflächen 64 laufen im Bereich zwischen der Zapfenstirnseite 59 und den Auskehlungen 65 konisch zu, zur Begünstigung des Einlaufs des Verriegelungszapfens 51 in das Schloß.

Der Verriegelungsschieber 69 ist am einen Ende von der rechteckförmigen Abtastöffnung 70 durchbrochen. Mindestens die quer zur Verschieberichtung 31 verlaufenden Öffnungsränder 71 der Abtastöffnung 70 sind rechtwinklig ausgebogen zur Bildung der rechtwinklig aus dem Verriegelungsschieber 59 abstehenden Führungszungen 72. Des weiteren dargestellt ist die Einfallkulisse 73 der in den Zeichnungen nicht dargestellten Blockiereinrichtung (analog vorhanden beim Verriegelungsschieber 9 gem. Fig. 1).

Die Spreizfederschenkel 77 der Spreizfeder 78 sind mit Abkröpfungen 79 versehen. Im Montageendzustand ist die im Schloßgehäuse gelagerte Spreizfeder 78 zu dem in seiner Öffnungsposition befindlichen Verriegelungsschieber 69 derart angeordnet, daß die Abkröpfungen 79 in Einschubrichtung 34 oberhalb der Abtastöffnung 70 zu liegen kommen und seitlich in die Abtastöffnung 70 hineinragen (Fig. 13). Mit ihren Spreizfederstirnseiten 80 beaufschlagen die Spreizfederschenkel 77 hierbei die angrenzende Führungszunge 72 des Verriegelungsschiebers 69 und hemmen so eine Verschiebung des Verriegelungsschiebers 69 in Verschieberichtung 31.

Das Schloßgehäuse ist gebildet aus dem Gehäuseboden 66 und dem auf dem Gehäuseboden 66 mittels Rasthaken 67 aufgerasteten Gehäusedeckels 68. Zur Fixierung des Gehäusedeckels 68 auf dem Gehäuseboden 67 greifen die am Gehäusedeckel 68 angespritzten Rasthaken 67 in entsprechende Rastausnehmungen 74 am Gehäuseboden 66.

Bei verschlossenem Gehäuse (Fig. 10) liegt der Verriegelungsschieber 69 im Gehäuseboden 26 in Verschieberichtung 31 längsverschieblich ein. Fig. 10 zeigt die Öffnungsposition des Verriegelungsschiebers 69. In dieser Öffnungsposition fluchten die Abtastöffnung 70 des Verriegelungsschiebers 69 einerseits und die Einführöffnung 75 des Gehäusebodens andererseits. Die Einführöffnung 75 und die Abtastöffnung 70 sind also kongruent und liegen in dieser Verriegelungsschieberposition auch deckungsgleich aufeinander.

Weiterhin erkennbar sind die Spreizfederstirnseiten 80, welche an der in der Zeichnung rechten Führungszunge 72 anliegen und so die Längsverschieblichkeit des Verriegelungsschiebers 69 in Verschieberichtung 31 aufheben. Der Verriegelungsschieber 69 ist also in seiner Öffnungsposition gesperrt.

In Fig. 10 weiterhin erkennbar ist der Verriegelungszapfen 51, welcher mit seiner Einlaufschräge 61 am Rand der Einführöffnung 75 anliegt. Dieser Rand der Einführöffnung 75 ist trichterartig ausgestaltet und bildet somit einen Einführtrichter 76. Sehr gut erkennbar in Fig. 10 ist die V-Form der aus Einlaufschräge 61, Gleitführungsschräge 62 und Scheitelkante 63 im wesentlichen bestehenden Kurvenscheibe 60. Anhand der nachfolgend beschriebenen Zeichnungsfiguren ist die Funktionsweise des zweiten Ausführungsbeispiels mit weiteren Einzelmerkmalen beschrieben:

In der Darstellung der Fig. 11, welche eine Seitenansicht des Verriegelungszapfens 51 und einen Schnitt durch das Schloßgehäuse zeigt, ist der Verriegelungszapfen 51 gegenüber der Darstellung in Fig. 10 in Einschubrichtung 34 weiter in das Schloß hineingeschoben, also die Gerätetür gegenüber der Darstellung in Fig. 10 ein Stück weiter verschlossen. Hierbei ist erkennbar, daß der Verriegelungszapfen 51 gegen den Druck des kurzen Federschenkels 57 der Schenkelfeder 56 in Schwenkrichtung 81 verschwenkt ist. Die Kurvenscheibe 60 ist mit ihrer Einlaufschräge 61 bereits vollständig über den Einführtrichter 76 in die Einführöffnung 75 hineingeglitten, so daß nunmehr die Scheitelkante 63 die in der Darstellung der Fig. 11 linke Führungszunge 72 am Öffnungsrand 71 der Abtastöffnung 70 beaufschlagt. Der Verriegelungsschieber 69 befindet sich jedoch immer noch in seiner Öffnungsposition, weil die Spreizfeder 78 in dieser Position noch immer nicht entsperrt ist. In Fig. 12, welche die Vorderansicht der Darstellung in Fig. 11 gemäß Richtungspfeil XII zeigt, also die Darstellung der Fig. 11 um die Achse der Einschubrichtung 34 um 90° gedreht, ist erkennbar, daß die Spreizfederstirnseiten 80 in dieser Position immer noch an der in der Darstellung der Fig. 11 angeordneten Führungszunge 72 sperrend anliegen. Mit ihren Abkröpfungen 79 liegt die Spreizfeder 78 dabei in den Auskehlungen 65 am Verriegelungszapfen 51 ein. Die der Darstellung der Fig. 11 und Fig. 12 entsprechende Position der Spreizfeder 78 ist dargestellt in Fig. 13. Fig. 13 zeigt eine Unteransicht auf die Einführöffnung 75, jedoch ohne Verriegelungszapfen. Fig. 13 entspricht somit der Ansicht auf das Schloß bei geöffneter Gerätetür.

Fig. 14 entspricht der Perspektive der Fig. 11. Hierbei liegt jedoch der Verriegelungszapfen 51 vollständig im Schloß ein. Der Verriegelungsschieber 69 ist auch von seiner in Fig. 11 dargestellten Öffnungsposition in Verschieberichtung 31 in seine Schließposition verfahren. Fig. 15 zeigt analog Fig. 12 die Vorderansicht gemäß Richtungspfeil XV in Fig. 14. Fig. 16 zeigt wiederum die Unteransicht auf die Einführöffnung 75. Aus Gründen der besseren Übersichtlichkeit ist hierbei wiederum der in der Realität zwingend erforderliche Verriegelungszapfen 51 fortgelassen. Erkennbar ist jedoch die am Öffnungsrand 71 der Abtastöffnung 70 ausgebildete Führungszunge 72, welche die Spreizfederschenkel 77 im Bereich der Abkröpfungen 79 auseinandergespreizt hält, weil die Lagesicherung für den Verriegelungsschieber 69 in der Darstellung der Fig. 14, 15 und 16 deaktiviert ist, zur Verschiebung des Verriegelungsschiebers 69 in seine Schließposition.

Ausgehend von Fig. 11 und 12 sei das Auseinanderspreizen der Federschenkel 77 erläutert. Während in der Darstellung der Fig. 11 und Fig. 12 die Abkröpfungen 79 in den Auskehlungen 65 in den Seitenflächen 64 des Verriegelungszapfens 51 einliegen, ist der Verriegelungszapfen in Fig. 14 bzw. Fig. 15 in Einschubrichtung 34 weiter in das Schloß hineingeschoben. Durch dieses Verschieben des Verriegelungszapfens 51 gleiten die Auskehlungen 65 an den Abkröpfungen 79 der Spreizfederschenkel 77 entlang und geraten mit den Spreizfederschenkeln 77 außer Eingriff mit der Folge, daß nunmehr der sich über die volle Breite des Verriegelungszapfens 51 erstreckende Verriegelungszapfenkörper die Federschenkel 77 auseinanderspreizt (Fig. 16.). Durch dieses Auseinanderspreizen geraten die Spreizfederstirnseiten 80 einerseits und die Führungszunge 72 andererseits außer Eingriff, was in Fig. 15 besonders gut erkennbar ist. Infolge des fehlenden Widerstands der Spreizfederstirnseite 80 ist die Verschieblichkeit des Verriegelungsschiebers 69 in seiner Verschieberichtung 31 hergestellt. Infolge der durch die Auslenkung der Schenkelfeder 56 vorhandenen Vorspannung der Feder 56 wird der Verriegelungszapfen 51 gegen die Schwenkrichtung 81 aus seiner in Fig. 11 dargestellten verschwenkten Position in seine Ruheposition gemäß Fig. 15 zurückgeschwenkt. Hierbei beaufschlagt die Scheitelkante 63 die ursprünglich von den Spreizfederstirnseiten 80 nicht beaufschlagte, in den Fig. 11 und 14 links dargestellte Führungszunge 72 am Öffnungsrand 71 der Abtastöffnung 70. Die Scheitelkante 63 ist folglich derart als Kurvenscheibe 60 wirksam, daß infolge des Federdrucks sie den Verriegelungsschieber in Verschieberichtung 31 in seine Schließposition verschiebt, welche in Fig. 14 dargestellt ist.

Fig. 17 zeigt die Schließposition des Verriegelungsschiebers 69, welche auch in Fig. 14 dargestellt ist. Jedoch zeigt Fig. 17 dieselbe Schnittebene wie Fig. 10. Anhand der Schnittdarstellungen gemäß Fig. 17, Fig. 18 und Fig. 19 ist die Getriebekinematik beim Öffnen der Gerätetür näher erläutert. In der Schließposition des Verriegelungsschiebers 69 liegt die Kurvenscheibe 60 vollständig in der Abtastöffnung 70 des Verriegelungsschiebers 69 ein. Der Verriegelungszapfen 51 ist in seine Ausgangsposition zurückverschwenkt. Ist die in den Zeichnungen nicht dargestellte Blockiereinrichtung deaktiviert und wird ein Zug auf die mit dem Lagerblock 52 verbundene Tür ausgeübt, gleitet der Verriegelungszapfen 51 mit der Gleitführungsschräge 62 auf dem Rand des Einführungstrichters 76 entlang. Hierbei wird der Verriegelungszapfen 51 bereits um einen geringen Betrag in Schwenkrichtung 81 gegen den Federdruck des kurzen Federschenkels 57 der Schenkelfeder 56 verschwenkt. Aus der Darstellung der Fig. 18 erkennbar ist weiterhin, daß die Scheitelkante 63 in Verschieberichtung 31 verschwenkt und von der ihr zugeordneten, in Fig. 18 links dargestellten Führungszunge 72 gewissermaßen abhebt. In dieser in Fig. 18 dargestellten Rückführungsposition liegt die der Kurvenscheibe 60 abgewandte Zapfenrückseite 82 an der anderen in Fig. 18 rechts angeordneten Führungszunge 72 des Verriegelungsschiebers 69 an. Hierfür trägt die Zapfenrückseite 82 im Bereich der Führungszunge 72 eine Ausbuckelung 83. Durch die Anlage der Gleitführungsschräge 62 am Rand des Einführtrichters einerseits und durch die Beaufschlagung der Führungszunge 72 mit der Ausbuckelung 83 andererseits wird der Verriegelungsschieber zwangsläufig durch weiteres Herausziehen des Verriegelungszapfens 51 und den dadurch anwachsenden Abstand des Lagerblocks 52 zum Gehäuseboden 66 in Verschieberichtung 31 in seine Öffnungsposition verfahren. Diese Öffnungsposition ist erreicht, sobald die Einführöffnung 75 einerseits und die Abtastöffnung 70 am Verriegelungsschieber 69 andererseits wieder in Einschubrichtung 34 deckungsgleich übereinanderliegen, wie dies in Fig. 19 angedeutet ist. In dieser Position sichern auch wieder die Spreizfederschenkel 77 mit ihren Spreizfederstirnseiten 80 die Lage des Verriegelungsschiebers 69 in seiner Öffnungsposition durch Anlage an der in Fig. 19 rechts dargestellten Führungszunge 72. Der Verriegelungszapfen 51 kann aus seiner in Fig. 19 dargestellten Stellung einfach in seine in Fig. 10 dargestellte Ausgangsstellung aus dem Schloß herausgezogen werden, hierbei gleitet die Scheitelkante 63 der Kurvenscheibe 60 zunächst an der in Fig. 19 links dargestellten Führungszunge hinunter, um sodann entlang dem Einführtrichter 76 aus dem Schloß hinauszugleiten.

Im Vergleich zum erstbeschriebenen Ausführungsbeispiel ermöglicht das zuletzt beschriebene zweite Ausführungsbeispiel einen besseren Ausgleich von Toleranzfehlern zwischen Gerätetür und Gerätekörper.

### Bezugszeichenliste

- 1: Verriegelungszapfen
- 2: Montageflansch
- 3: obere Keilfläche
- 4: untere Keilfläche
- 5: Zentriersteg
- 6: Seitenfläche
- 7: Auskehlung
- 8: Auflaufkonus
- 9: Verriegelungsschieber
- 10: Lagerauge
- 11: Schlitten
- 12: Keilführungsnut
- 13: untere Führungsfläche
- 14: obere Führungsfläche
- 15: Sperranschlag
- 16: Zentrierschlitz
- 17: Spreizfederschenkel
- 18: Spreizfeder
- 19: Abkröpfung
- 20: Spreizfederstirnseite
- 21: Blattfeder
- 22: Blattfederschenkel
- 23: Blattfederkörper
- 24: Stirnende
- 25: Rolle
- 26: Gehäuseboden
- 27: Rasthaken
- 28: Gehäusedeckel
- 29: Rastausnehmung
- 30: Nietaufnahmeöffnung
- 31: Verschieberichtung
- 32: Bahnführungsrichtung
- 33: Einführöffnung
- 34: Einschubrichtung
- 35: Öffnungsrand
- 36: Einschubkraftvektor
- 51: Verriegelungszapfen
- 52: Lagerblock
- 53: Durchgangsloch
- 54: Lagerende
- 55: Nabe
- 56: Schenkelfeder
- 57: kurzer Federschenkel
- 58: langer Federschenkel
- 59: Zapfenstirnseite
- 60: Kurvenscheibe
- 61: Einlaufschräge
- 62: Gleitführungsschräge
- 63: Scheitelkante
- 64: Seitenfläche
- 65: Auskehlung
- 66: Gehäuseboden
- 67: Rasthaken
- 68: Gehäusedeckel
- 69: Verriegelungsschieber
- 70: Abtastöffnung
- 71: Öffnungsrand
- 72: Führungszunge
- 73: Einfallkulisse
- 74: Rastausnehmung
- 75: Einführöffnung
- 76: Einführtrichter
- 77: Spreizfedeschenkel
- 78: Spreizfeder
- 79: Abkröpfung
- 80: Spreizfederstirnseite
- 81: Schwenkrichtung
- 82: Zapfenrückseite
- 83: Ausbuckelung

## Patentansprüche

1. Türverriegelungsvorrichtung für ein elektrisches Gerät, insbesondere Haushaltsgerät umfassend ein Schloß
- mit einem im Schloß gelagerten, zwischen einer Öffnungsposition und einer Schließposition hin- und herbeweglichen Verriegelungsschieber (9,69)
- mit einer Blockiereinrichtung zur Arretierung des Verriegelungsschiebers (9,69) in seiner Schließposition und
- mit einem beim Verschließen der Gerätetür in das Schloß einfallenden und bei verschlossener Gerätetür mit dem Verriegelungsschieber (9,69) in Eingriff stehenden Verriegelungszapfen (1,51)
**gekennzeichnet**
- **durch** ein zwischen Verriegelungsschieber (9,69) und Verriegelungszapfen (1,51) permanent wirksames Getriebe zur Transmission der Einfallbewegung des Verriegelungszapfens (1,51) beim Schließen bzw. der Ausfallbewegung des Verriegelungszapfens (1,51) beim Öffnen der Gerätetür in eine Verschiebebewegung des Verriegelungsschiebers (9,69) bei deaktivierter Blockiereinrichtung und
- **durch** eine Zwangsführung des Verriegelungszapfens (1,51) im Schloß derart, daß jede Öffnungsbewegung der Gerätetür aus jeder beliebigen Türstellung bei deaktivierter Blockiereinrichtung den Verriegelungsschieber (9,69) zwangsläufig in Richtung seiner Öffnungsposition bewegt.

2. Vorrichtung nach Anspruch 1,
**dadurch gekennzeichnet,**
**daß** das Getriebe als Keilschubgetriebe ausgebildet ist
- mit einem Schubkeil am Verriegelungszapfen (1) und
- mit einer zum Schubkeil komplementär ausgebildeten Keilführungsnut (12) am Verriegelungsschieber (9).

3. Vorrichtung nach Anspruch 2,
**dadurch gekennzeichnet,**
- **daß** die Einschubrichtung (34) des Verriegelungszapfens (1) in das Schloß und die Verschieberichtung (31) des Verriegelungsschiebers (9) senkrecht zueinander verlaufen und
- **daß** der Schubkeil und die Keilführungsnut (12) in einem Winkelbereich von jeweils 80° bis 20° zur Einschubrichtung (34) bzw. 20° bis 80° zur Verschieberichtung (31) verlaufen.

4. Vorrichtung nach Anspruch 3,
**dadurch gekennzeichnet,**
**daß** der Schubkeil und die Keilführungsnut (12) in einem Winkel von 30° zur Einschubrichtung (34) und 60° zur Verschieberichtung (31) verlaufen.

5. Vorrichtung nach einem der Ansprüche 1 bis 4,
**gekennzeichnet durch**
eine vom Schubkeil und der Keilführungsnut (12) gebildete Bahnführung
- mit zwei voneinander abgewandten, parallelen Keilflächen (3,4) am Schubkeil und
- mit dementsprechend zwei einander zugewandten, parallelen Führungsflächen (13,14) in der Keilführungsnut (12).

6. Vorrichtung nach einem der Ansprüche 1 bis 5,
**gekennzeichnet**
- **durch** einen senkrecht aus der Keilfläche (3,4) vorstehenden Zentriersteg (5) und
- **durch** einen den Zentriersteg (5) aufnehmenden, entsprechenden Zentrierschlitz (16) in der zugeordneten Führungsfläche (13,14).

7. Vorrichtung nach einem der Ansprüche 1 bis 6,
**gekennzeichnet**
- **durch** eine Auskehlung (7) in einer der zu den Keilflächen (3,4) senkrecht verlaufenden Seitenflächen (6) des Schubkeils und
- **durch** eine im Schloß federnd gelagerte, bei geschlossener Gerätetür mit einem Teilbereich ihrer Mantelfläche in die Auskehlung (7) einschnappende, zylinderförmige Rolle (25).

8. Vorrichtung nach Anspruch 7,
**dadurch gekennzeichnet,**
- **daß** in beide Seitenflächen (6) des Schubkeils jeweils eine Auskehlung (7) eingeformt ist und
- **daß** an den Stirnenden (24) der Blattfederschenkel (22) einer im Schloß fixierten, U-förmigen Blattfeder (21) jeweils eine zylinderförmige Rolle (25) drehbar gelagert ist zur Bildung eines Schnappverschlusses für die Gerätetür.

9. Vorrichtung nach einem der Ansprüche 1 bis 8,
**dadurch gekennzeichnet,**
**daß** das dem Schloß zugewandte Freiende des Schubkeils an den Seitenflächen (6) konisch zugespitzt ist zur Bildung eines neben den Auskehlungen (7) angeordneten Auflaufkonus (8) für die Rollen (25).

10. Vorrichtung nach einem der Ansprüche 1 bis 9,
**gekennzeichnet**
- **durch** ein vorzugsweise rechteckförmiges Lagerauge (10) an einem Ende des Verriegelungsschiebers (9) und
- **durch** einen im Lagerauge (10) fixierten Schlitten (11) als Nutträger für die Keilführungsnut (12).

11. Vorrichtung nach Anspruch 10,
**dadurch gekennzeichnet,**
**daß** der Schlitten (11) ein gespritzes Kunststoffteil mit eingeformter Keilführungsnut (12) ist.

12. Vorrichtung nach Anspruch 1,
**dadurch gekennzeichnet,**
**daß** das Getriebe ein Kurvengetriebe ist,
- mit einer Abtastöffnung (70) im Verriegelungsschieber (69), mit einem als Lenker ausgebildeten, an seinem das Lagerende (54) bildenden Freiende schwenkend gelagerten Verriegelungszapfen (51) und
- mit einer Kurvenscheibe (60) am anderen, dem Lagerende (54) abgewandten Freiende des Verriegelungszapfens (51) derart, daß die Kurvenscheibe (60) beim Einfallen des Verriegelungszapfens (51) in das Schloß in die Abtastöffnung (70) hineinragt und gleitend am Öffnungsrand (71) anliegt.

13. Vorrichtung nach Anspruch 12,
**gekennzeichnet durch**
einen aus dem Verriegelungszapfen (51) in Richtung auf den Öffnungsrand (71) der Abtastöffnung (70) hinausstehenden V-förmigen Bereich (61,62,63) der Kurvenscheibe (60) derart, daß die Scheitelkante (63) des V dem Öffnungsrand (71) zugewandt ist, daß die Außenseiten der V-Schenkel (61,62) mit dem Öffnungsrand (71) eine Gleitführung ausbilden und daß die V-Öffnung die Verbindung mit dem Körper des Verriegelungszapfens (51) bildet.

14. Vorrichtung nach Anspruch 13,
**dadurch gekennzeichnet,**
**daß** der der Zapfenstirnseite (59) benachbarte V-Schenkel als Einlaufschräge (61) beim Einfallen des Verriegelungszapfens (51) in das Schloß wirksam ist.

15. Vorrichtung nach Anspruch 13 oder 14,
**dadurch gekennzeichnet,**
- **daß** der Abtastöffnung (70) eine mit der Abtastöffnung (70) vorzugsweise kongruente Einführöffnung (75) im Schloßgehäuse vorgelagert ist und
- **daß** der der Zapfenstirnseite (59) abgewandte V-Schenkel (62) der Kurvenscheibe (60) mit seiner Außenfläche an dem als Einführtrichter (76) ausgebildeten Rand der Einführöffnung (75) gleitend anliegt zur Zwangsführung des Verriegelungszapfens (51).

16. Vorrichtung nach einem der Ansprüche 12 bis 15,
**dadurch gekennzeichnet,**
**daß** beim Einfallen des Verriegelungszapfens (51) in das Schloß die Scheitelkante (63) der V-förmigen Kurvenscheibe (60) am Öffnungsrand (71) der Abtastöffnung (70) anliegt und daß die Kurvenscheibe (60) nach Art eines Schubkeils den Verriegelungsschieber (69) in seine Schließposition verfährt.

17. Vorrichtung nach Anspruch 16,
**dadurch gekennzeichnet,**
- **daß** zur Rückführung des Verriegelungsschieberes (69) aus seiner Schließposition in seine Öffnungsposition die dem V-Bereich (61,62,63) der Kurvenscheibe (60) abgewandte Zapfenrückseite (82) in Anlage an den Öffnungsrand (71) der Abtastöffnung (70) gelangt und
- **daß** der auf dem Rand des Einführtrichters (76) der Einführöffnung (75) des Gehäuses gleitend aufliegende V-Schenkel (62) den Verriegelungszapfen (51) derart zwangsführt, daß mit dem Öffnen der Gerätetür der Verriegelungszapfen (51) aus dem Schloß hinausgleitet und dabei den Verriegelungsschieber (69) in seine Öffnungsposition zurückverfährt.

18. Türverriegelungsvorrichtung mit den Merkmalen des Oberbegriffs des Anspruchs 1,
**gekennzeichnet durch**
eine bei geöffneter Gerätetür wirksame Schubsperre am Verriegelungsschieber (9)
- mit einem Sperranschlag (15) am Verriegelungsschieber (9) und
- mit einem bei geöffneter Gerätetür am Sperranschlag (15) anliegenden, und bei geschlossener Gerätetür vom Verriegelungszapfen (1) in eine den Sperranschlag (15) freigebende Öffnungsposition bewegbaren Sperrbolzen (20).

19. Vorrichtung nach Anspruch 18,
**gekennzeichnet durch**
eine im Schloß gelagerte, U-förmige Spreizfeder (18), deren mindestens einer Spreizfederschenkel (17) als Sperrbolzen bei geöffneter Gerätetür mit seiner Stirnseite (20) am Sperranschlag (15) anliegt.

20. Vorrichtung nach Anspruch 19,
**dadurch gekennzeichnet,**
- **daß** die Spreizfederstirnseiten (20) beider Spreizfederschenkel (17) als Sperrbolzen an jeweils einem Sperranschlag (15) bei geöffneter Gerätetür anliegen und
- **daß** die Spreizfederschenkel (17) zum Entsperren des Verriegelungsschiebers (9) bei geschlossener Gerätetür vom Verriegelungszapfen (1) auseinandergespreizt sind.

21. Vorrichtung nach Anspruch 20 mit einem Schlitten (11) gemäß dem kennzeichnenden Teil des Anspruchs 10,
**dadurch gekennzeichnet,**
**daß** der Schlitten (11) den Sperranschlag (15) trägt.

22. Vorrichtung nach Anspruch 21,
**dadurch gekennzeichnet,**
- **daß** die Freienden der Spreizfederschenkel (17) abgekröpft sind zur Verkleinerung des Schenkelabstands,
- **daß** bei geöffneter Tür die abgekröpften Spreizfederschenkelbereiche in die Keilführungsnut (12) hineinragen und
- **daß** die Spreizfederstirnseiten (20) der Spreizfederschenkel (17) zugleich an außerhalb der Keilführungsnut (12) am Schlitten (11) angeformten Sperranschlägen (15) anliegen.

23. Vorrichtung nach Anspruch 9 und 22,
**dadurch gekennzeichnet**,
0 daß der Auflaufkonus (8) am Schubkeil zugleich als Spreizkonus zum Auseinanderspreizen der Spreizfederschenkel (17) beim Entsperren des Verriegelungsschiebers (9) wirksam ist.

24. Vorrichtung nach Anspruch 20,
**dadurch gekennzeichnet,**
**daß** die Ränder der Abtastöffnung (70) im Verriegelungsschieber (69) zur Bildung eines Sperranschlags (Führungszunge 72) rechtwinklig abgebogen bzw. umgebördelt sind.

## Claims

1. Door locking device for an electrical appliance, in particular a domestic appliance, comprising a lock
- having a locking slide (9, 69) which is mounted in the lock and can be moved back and forth between an opening position and a closing position,
- having a blocking device for arresting the locking slide (9, 69) in its closing position, and
- having a locking tang (1, 51) which drops into the lock as the appliance door is being closed and engages with the locking slide (9, 69) when the appliance door is closed,
**characterized**
- **by** a gear mechanism, permanently effective between the locking slide (9, 69) and locking tang (1, 51), for converting the dropping-in movement of the locking tang (1, 51) during closure of the appliance door and the dropping-out movement of the locking tang (1, 51) during opening of the appliance door into a displacement movement of the locking slide (9, 69) when the blocking device is deactivated, and
- by restricted guidance of the locking tang (1, 51) in the lock in such a manner that when the blocking device is deactivated, every opening movement of the appliance door from any desired door position inevitably moves the locking slide (9, 69) in the direction of its opening position.

2. Device according to Claim 1, **characterized in that** the gear mechanism is designed as a wedge thrust gear mechanism
- having a thrust wedge on the locking tang (1), and
- having a wedge guidance groove (12) on the locking slide (9), the said groove being of complementary design with respect to the thrust wedge.

3. Device according to Claim 2, **characterized**
- **in that** the insertion direction (34) of the locking tang (1) into the lock and the displacement direction (31) of the locking slide (9) run perpendicular with respect to each other, and
- **in that** the thrust wedge and the wedge guidance groove (12) run in an angular range of in each case 80° to 20° with respect to the insertion direction (34) and 20° to 80° with respect to the displacement direction (31).

4. Device according to Claim 3, **characterized in that** the thrust wedge and the wedge guidance groove (12) run at an angle of 30° with respect to the insertion direction (34) and 60° with respect to the displacement direction (31).

5. Device according to one of Claims 1 to 4, **characterized by** a path guide formed by the thrust wedge and the wedge guidance groove (12)
- having two mutually remote, parallel wedge faces (3, 4) on the thrust wedge, and
- having, correspondingly, two mutually facing, parallel guide faces (13, 14) in the wedge guidance groove (12).

6. Device according to one of Claims 1 to 5, **characterized**
- **by** a centring rib (5) protruding vertically from the wedge face (3, 4), and
- by a corresponding centring slot (16) in the associated guide face (13, 14), which slot receives the centring rib (5).

7. Device according to one of Claims 1 to 6, **characterized**
- **by** a channel (7) in one of those side faces (6) of the thrust wedge which run perpendicular with respect to the wedge faces (3, 4), and
- by a cylindrical roller (25) which is mounted resiliently in the lock and, by means of a sub-region of its lateral face, snaps into the channel (7) when the appliance door is closed.

8. Device according to Claim 7, **characterized**
- **in that** a respective channel (7) is formed in both side faces (6) of the thrust wedge, and
- **in that** a respective cylindrical roller (25) is mounted rotatably on the face ends (24) of the leaf spring legs (22) of a U-shaped leaf spring (21) fixed in the lock, in order to form a snap fastening for the appliance door.

9. Device according to one of Claims 1 to 8, **characterized in that** that free end of the thrust wedge which faces the lock is conically pointed on the side faces (6) in order to form a run-up cone (8) arranged next to the channels (7), for the rollers (25).

10. Device according to one of Claims 1 to 9, **characterized**
- **by** a preferably rectangular bearing eyelet (10) at one end of the locking slide (9), and
- by a saddle (11) fixed in the bearing eyelet (10) as a groove carrier for the wedge guidance groove (12).

11. Device according to Claim 10, **characterized in that** the saddle (11) is an extruded plastic part having a wedge guidance groove (12) formed in it.

12. Device according to Claim 1, **characterized in that** the gear mechanism is a cam gear mechanism,
- having a scanning opening (70) in the locking slide (69), having a locking tang (51) which is designed as a link and is mounted pivotably at its free end forming the bearing end (54), and
- having a cam (60) at the other free end of the locking tang (51), which free end faces away from the bearing end (54), in such a manner that when the locking tang (51) falls into the lock, the cam (60) projects into the scanning opening (70) and bears in a sliding manner against the opening edge (71).

13. Device according to Claim 12, **characterized by** a V-shaped region (61, 62, 63) of the cam (60), which region protrudes from the locking tang (51) in the direction of the opening edge (71) of the scanning opening (70), in such a manner that the apex edge (63) of the V faces the opening edge (71), that the outer sides of the V-legs (61, 62) form a sliding guide together with the opening edge (71), and that the V-opening forms the connection to the body of the locking tang (51).

14. Device according to Claim 13, **characterized in that** the V-leg which is adjacent to the tang end side (59) is effective as a lead-in chamfer (61) when the locking tang (51) drops into the lock.

15. Device according to Claim 13 or 14, **characterized**
- **in that** an introduction opening (75) which is preferably congruent with the scanning opening (70) is mounted upstream of the scanning opening (70) in the lock housing, and
- **in that** that V-leg (62) of the cam (60) which faces away from the tang end side (59) bears with its outer face in a sliding manner against that edge of the introduction opening (75) which is designed as an introduction funnel (76), for the restricted guidance of the locking tang (51).

16. Device according to one of Claims 12 to 15, **characterized**
**in that** when the locking tang (51) falls into the lock, the apex edge (63) of the V-shaped cam (60) bears against the opening edge (71) of the scanning opening (70), and in that the cam (60) moves the locking slide (69) into its closing position in the manner of a thrust wedge.

17. Device according to Claim 16, **characterized**
- **in that** in order to return the locking slide (69) from its closing position into its opening position, the tang back side (82), which faces away from the V-region (61, 62, 63) of the cam (60), moves to bear against the opening edge (71) of the scanning opening (70), and
- **in that** the V-leg (62) resting in a sliding manner on the edge of the introduction funnel (76) of the introduction opening (75) of the housing guides the locking tang (51) in a restricted manner such that the opening of the appliance door causes the locking tang (51) to slide out of the lock and in the process to move the locking slide (69) back into its opening position.

18. Door locking device having the features of the precharacterizing clause of Claim 1, **characterized by** a thrust latch on the locking slide (9), which latch is effective when the appliance door is open,
- having a latch stop (15) on the locking slide (9) and
- having a latch pin (20) which bears against the latch stop (15) when the appliance door is open and when the appliance door is closed can be moved by the locking tang (1) into an opening position releasing the latch stop (15).

19. Device according to Claim 18, **characterized by**
- a U-shaped bracing spring (18) which is mounted in the lock and whose at least one bracing spring leg (17) bears, when the appliance door is open, as a latch pin with its end side (20) against the latch stop (15).

20. Device according to Claim 19, **characterized**
- **in that** the bracing spring end sides (20) of both bracing spring legs (17) bear as latch pins against a respective latch stop (15) when the appliance door is open, and
- **in that** when the appliance door is closed, the bracing spring legs (17) are spread apart from each other by the locking tang (1) in order to release the locking slide (9).

21. Device according to Claim 20 having a saddle (11) according to the characterizing part of Claim 10, **characterized**
**in that** the saddle (11) bears the latch stop (15).

22. Device according to Claim 21, **characterized**
- **in that** the free ends of the bracing spring legs (17) are bent at right angles in order to reduce the leg spacing,
- **in that** when the door is open the bracing spring leg regions, which are bent at right angles, protrude into the wedge guidance groove (12), and
- **in that** the bracing spring end sides (20) of the bracing spring legs (17) at the same time bear against latch stops (15) integrally formed on the saddle (11) outside the wedge guidance groove (12).

23. Device according to Claim 9 and 22, **characterized**
**in that** the run-up cone (8) on the thrust wedge is effective at the same time as a spreading cone for spreading apart the bracing spring legs (17) during the release of the locking slide (9).

24. Device according to Claim 20, **characterized**
**in that** the edges of the scanning opening (70) in the locking slide (69) are bent at right angles and crimped in order to form a latch stop (guide tongue 72).

## Revendications

1. Dispositif de verrouillage de porte pour un appareil électrique, en particulier un appareil électroménager avec une serrure, comportant :
- un coulisseau de verrouillage (9, 69) monté dans la serrure et mobile en va-et-vient entre une position d'ouverture et une position de fermeture,
- un organe de blocage pour arrêter le coulisseau de verrouillage (9, 69) dans sa position de fermeture, et
- un pêne de verrouillage (1, 51) qui s'introduit dans la serrure lors de la fermeture de la porte d'appareil et qui est en engagement avec le coulisseau de verrouillage (9, 69) lorsque la porte d'appareil est fermée,
**caractérisé par** :
- un mécanisme de transmission agissant en permanence entre le coulisseau de verrouillage (9, 69) et le pêne de verrouillage (1, 51) pour transmettre le mouvement d'introduction du pêne de verrouillage (1, 51) lors de la fermeture ou le mouvement de sortie du pêne de verrouillage (1, 51) lors de l'ouverture de la porte d'appareil en un mouvement de translation du coulisseau de verrouillage (9, 69) lorsque le dispositif de blocage est désactivé, et
- un guidage forcé du pêne de verrouillage (1, 51) dans la serrure, de telle sorte que chaque mouvement d'ouverture de la porte d'appareil à partir d'une position quelconque de la porte fait déplacer le coulisseau de verrouillage (9, 69) à force en direction de sa position d'ouverture lorsque le dispositif de blocage est désactivé.

2. Dispositif selon la revendication 1, **caractérisé en ce que** le mécanisme de transmission est réalisé sous forme de mécanisme à clavette coulissante, comportant :
- une clavette coulissante sur le pêne de verrouillage (1), et
- une gorge de guidage de clavette (12) sur le coulisseau de verrouillage (9) réalisés de façon complémentaire à la clavette coulissante.

3. Dispositif selon la revendication 2, **caractérisé en ce que** :
- la direction d'introduction (34) du pêne de verrouillage (1) dans la serrure et la direction de translation (31) du coulisseau de verrouillage (9) s'étendent perpendiculairement l'une à l'autre, et
- la clavette coulissante et la gorge de guidage de clavette (12) s'étendent sous un angle respectif de 80° à 20° par rapport à la direction d'introduction (34) ou de 20° à 80° par rapport à la direction de translation (31).

4. Dispositif selon la revendication 3, **caractérisé en ce que** la clavette coulissante et la gorge de guidage de clavette (12) s'étendent sous un angle de 30° par rapport à la direction d'introduction (34) et de 60° par rapport à la direction de translation (31).

5. Dispositif selon l'une des revendications 1 à 4, **caractérisé par** :
un guidage à piste formé par la clavette coulissante et par la gorge de guidage de clavette (12), comportant :
- deux surfaces de clavette (3, 4) parallèles détournées l'une de l'autre sur la clavette coulissante, et
- en correspondance, deux surfaces de guidage (13, 14) parallèles tournées l'une vers l'autre dans la gorge de guidage de clavette (12).

6. Dispositif selon l'une des revendications 1 à 5, **caractérisé par** :
- une barrette de centrage (5) en saillie perpendiculairement hors de la surface de clavette (3, 4), et
- une fente de centrage (16) correspondante recevant la barrette de centrage (5), dans la surface de guidage associée (13, 14).

7. Dispositif selon l'une des revendications 1 à 6, **caractérisé par** :
- une échancrure (7) dans l'une des surfaces latérales (6) de la clavette coulissante qui s'étendent perpendiculairement aux surfaces de clavette (3, 4), et
- un galet cylindrique (25) monté élastiquement dans la serrure et s'encliquetant, la porte d'appareil étant fermée, avec une région partielle de sa surface enveloppe dans l'échancrure (7).

8. Dispositif selon la revendication 7, **caractérisé en ce que** :
- une échancrure respective (7) est ménagés dans les deux surfaces latérales (6) de la clavette coulissante, et
- un galet cylindrique respectif (25) est monté mobile en rotation aux extrémités frontales (24) des branches (22) d'un ressort à lame en forme de U (21) fixé dans la serrure, afin de former une fermeture à encliquetage pour la porte d'appareil.

9. Dispositif selon l'une des revendications 1 à 8, **caractérisé en ce que** l'extrémité libre de la clavette coulissante, tournée vers la serrure, est de forme en pointe conique sur les surfaces latérales (6) pour former un cône de montée (8) pour les galets (25) qui est agencé à côté des échancrures (7).

10. Dispositif selon l'une des revendications 1 à 9, **caractérisé par** :
- un oeillet de montage (10) de préférence de forme rectangulaire à une extrémité du coulisseau de verrouillage (9), et
- un chariot (11) fixé dans l'oeillet de montage (10) à titre de support pour la gorge de guidage de clavette (12).

11. Dispositif selon la revendication 10, **caractérisé en ce que** le chariot (11) est une pièce en matière plastique injectée comportant une gorge de guidage de clavette (12) ménagée dans celle-ci.

12. Dispositif selon la revendication 1, **caractérisé en ce que** le mécanisme de transmission est un mécanisme à came, comportant :
- une ouverture de palpage (70) dans le coulisseau de verrouillage (69), comportant un pêne de verrouillage (51) réalisé sous forme de bras et monté en pivotement par son extrémité libre formant l'extrémité de montage (54), et
- un disque à came (60) à l'autre extrémité libre, détournée de l'extrémité de montage (54), du pêne de verrouillage (51), de telle sorte que le disque à came (60) pénètre dans l'ouverture de palpage (70) lorsque le pêne de verrouillage (51) s'introduit dans la serrure, et qu'il s'appuie en coulissement contre la bordure d'ouverture (71).

13. Dispositif selon la revendication 12, **caractérisé par** :
une zone (61, 62, 63) en forme de V du disque à came (60), laquelle dépasse hors du pêne de verrouillage (51) en direction de la bordure (71) de l'ouverture de palpage (70), de telle sorte que l'arête de sommet (63) du V est tournée vers la bordure d'ouverture (71), que les côtés extérieurs des branches (61, 62) du V forment un guidage de coulissement avec la bordure d'ouverture (71), et que l'ouverture du V forme la liaison avec le corps du pêne de verrouillage (51).

14. Dispositif selon la revendication 13, **caractérisé en ce que** la branche du V voisine de la face frontale (59) du pêne fait office de pente d'introduction (61) lorsque le pêne de verrouillage (51) s'introduit dans la serrure.

15. Dispositif selon l'une ou l'autre des revendications 13 et 14,
**caractérisé en ce que** :
- en amont de l'ouverture de palpage (70) dans le boîtier de serrure est ménagée une ouverture d'introduction (75) de préférence coïncidente avec l'ouverture de palpage (70), et
- la branche (62) du V du disque à came (60), détournée de la face frontale (59) du pêne, s'appuie en coulissement par sa surface extérieure contre la bordure de l'ouverture d'introduction (75), réalisée sous forme d'entonnoir d'introduction (76), en vue du guidage à force du pêne de verrouillage (51).

16. Dispositif selon l'une des revendications 12 à 15, **caractérisé en ce que** lorsque le pêne de verrouillage (51) s'introduit dans la serrure, l'arête de sommet (63) du disque à came (60) en forme de V s'appuie contre la bordure (71) de l'ouverture de palpage (70), et **en ce que** le disque à came (60) fait déplacer le coulisseau de verrouillage (69) à la manière d'une clavette coulissante jusque dans sa position de fermeture.

17. Dispositif selon la revendication 16, **caractérisé en ce que** :
- pour ramener le coulisseau de verrouillage (69) hors de sa position de fermeture jusque dans sa position d'ouverture, le côté dorsal (82) du pêne détourné de la zone en V (61, 62, 63) du disque à came vient en appui contre la bordure (71) de l'ouverture de palpage (70), et
- la branche (62) du V s'appuyant en coulissement sur la bordure de l'entonnoir d'introduction (76) de l'ouverture d'introduction (75) du boîtier guide à force le pêne de verrouillage (51) de telle sorte que le pêne de verrouillage (51) coulisse hors de la serrure lorsque l'on ouvre la porte d'appareil, et ramène alors le coulisseau de verrouillage (69) jusque dans sa position d'ouverture.

18. Dispositif de verrouillage de porte comportant les éléments du préambule de la revendication 1, **caractérisé par** :
un blocage à poussée sur le coulisseau de verrouillage (9), qui agit lorsque la porte d'appareil est ouverte, comportant :
- une butée de blocage (15) sur le coulisseau de verrouillage (9), et
- un goujon de blocage (20) qui s'appuie contre la butée de blocage (15) lorsque la porte d'appareil est ouverte, et qui peut être déplacé par le pêne de verrouillage (1) jusque dans une position d'ouverture libérant la butée de blocage (15) lorsque la porte d'appareil est fermée.

19. Dispositif selon la revendication 18, **caractérisé par** :
un ressort d'écartement (18) en forme de U monté dans la serrure, dont au moins une branche (17) s'appuie à titre de goujon de blocage par son côté frontal (20) contre la butée de blocage (15) lorsque la porte d'appareil est ouverte.

20. Dispositif selon la revendication 19, **caractérisé en ce que** :
- les côtés frontaux (20) des deux branches (17) du ressort d'écartement s'appuient à titre de goujons de blocage contre une butée de blocage respective (15) lorsque la porte d'appareil est ouverte, et
- les branches (17) du ressort d'écartement sont écartées par le pêne de verrouillage (1) pour débloquer le coulisseau de verrouillage (9) lorsque la porte d'appareil est fermée.

21. Dispositif selon la revendication 20, comportant un chariot (11) selon la partie caractérisante de la revendication 10, **caractérisé en ce que** le chariot (11) porte la butée de blocage (15).

22. Dispositif selon la revendication 21, **caractérisé en ce que** :
- les extrémités libres des branches (17) du ressort d'écartement sont coudées pour réduire la distance entre les branches,
- lorsque la porte est ouverte, les zones coudées des branches du ressort d'écartement pénètrent dans la gorge de guidage de clavette (12),
- les côtés frontaux (20) des branches (17) du ressort d'écartement s'appuient simultanément sur des butées de blocage (15) conformées sur le chariot (11) à l'extérieur de la gorge de guidage de clavette (12).

23. Dispositif selon les revendications 9 et 22, **caractérisé en ce que** le cône de montée (8) sur la clavette coulissante fait office simultanément de cône d'écartement pour écarter les branches (17) du ressort d'écartement lors du déblocage du coulisseau de verrouillage (9).

24. Dispositif selon la revendication 20, **caractérisé en ce que** les bordures de l'ouvertur de palpage (70) dans le coulisseau de verrouillage (69) sont coudées à angle droit ou rabattues pour former une butée de blocage (languette de guidage 72).
